# EUROPÄISCHE PATENTSCHRIFT

(11) **EP 0 574 722 B1**
(45) Veröffentlichungstag und Bekanntmachung des Hinweises auf die Patenterteilung: **20.09.1995**
(21) Anmeldenummer: 93108169.9
(22) Anmeldetag: 19.05.1993
(51) Int. Cl.: E05C 17/20

(54) **Türfeststeller für Kraftwagentüren**
Door check for motor vehicle doors
Arrêt de porte pour véhicules automobiles

(30) Priorität: 17.06.1992 DE 9208133 U
(43) Veröffentlichungstag der Anmeldung: 22.12.1993
(73) Patentinhaber: ED. Scharwächter GmbH & Co.KG., D-42855 Remscheid (DE)
(72) Erfinder: Klüting, Bernd-Alfred, W-5608 Radevormwald (DE)
(74) Vertreter: Schön, Theodor, Patent- und Zivilingenieur

(56) Entgegenhaltungen:
- GB-A- 2 204 638
- GB-A- 2 229 668
- US-A- 2 268 977

## Beschreibung

Die Erfindung bezieht sich auf einen Türfeststeller für Kraftwagentüren gemäß dem Oberbegriff des Anspruchs 1, bestehend aus einer am einen Türanordnungsteil, Tür oder Türsäule angelenkten quer zu ihrer Ebene vorspringende Bremsrampen und Rastmarken aufweisenden Türhaltestange und einem am anderen Türanordnungsteil befestigten, aus einem Gehäusekörper und einer Bodenplatte bestehenden, von der Türhaltestange durchsetzten Brems-bzw. Haltergehäuse, in welchem mit den Bremsrampen bzw. Rastmarken der Türhaltestange zusammenwirkende Brems- bzw. Haltekörper aufgenommen sind.

Für Türfeststeller mit einer aus einem Flachmaterialzuschnitt gebildeten Türhaltestange sind grundsätzlich zwei verschiedene Bauarten bekannt, deren eine vorsieht, daß die Türhaltestange an ihren beiden Breitseiten und zu ihrer Längsmittelebene symetrisch mit zueinander deckungsgleich angeordneten, quer zu ihrer Ebene vorspringenden Bremsrampen und Halterasten versehen ist und daß in Verbindung mit einer solchen Ausbildung der Türhaltestange innerhalb des Haltergehäuses zwei gegen eine Federlast, wenigstens im wesentlichen quer zur Bewegungsebene der Türhaltestange verstellbare Brems-bzw. Haltekörper angeordnet sind, und deren andere (wie oben angegeben) vorsieht, daß die Türhaltestange an wenigstens einer ihrer Schmalseiten mit einem Bremsrampen oder Rastmarken bildenden Konturverlauf ausgestattet ist und daß in Verbindung mit einer solchen Gestaltung der Türhaltestange innerhalb des Haltergehäuses einerseits eine feststehend angeordnete Abstützung bzw. Führung für die glatte Schmalseite der Türhaltestange und andererseits ein mit der Bremsrampen oder Rastmarken aufweisenden Schmalseite der Türhaltestange zusammenwirkender, gegen eine Federlast beweglicher Brems-bzw. Halterkörper angeordnet ist.

Beiden vorgenannten Bauarten von Türfeststellern ist gemeinsam, daß das Haltergehäuse verhältnismäßig großbauend gestaltet sein muß, da zum einen eine zur Bewegungsebene der Türhaltestange symetrische Anordnung zweier federbelasteter Brems-oder Haltekörper für die Unterbringung der Belastungsfedern eine entsprechende Breite des Haltergehäuses erfordert und da zum anderen die Anordnung der Bremsrampen oder Rastmarken an den Schmalseiten der Türhaltestange eine entsprechende Verbreiterung des Haltergehäuses bedingt, um den für den Durchgang der in Bezug auf die Brems-oder Haltekörper stehend angeordneten Türhaltestange erforderlichen Raum im Haltergehäuse bereitzustellen.
Aus den von der Gestaltung der Fahrzeugkarosserie bzw. deren Einbauten vorgezeichneten beengten räumlichen Verhältnissen für den Einbau bzw. die Unterbringung des Türfeststellers ergibt sich hinsichtlich der Gestaltung des Türfeststellers die Notwendigkeit möglichst raumsparend zu bauen, was bei den bekannten Bauarten von Türfeststellern der hier in Rede stehenden Gattung zur Folge hatte, daß die Befestigungsschrauben zur Befestigung des Haltergehäuses am zugehörigen Türanordnungsteil entweder innerhalb des Haltergehäuses und damit schwer zugänglich oder aber außerhalb des Haltergehäuses neben dessen Längsseiten und daher bezüglich der Abstützung der aus der Funktionsweise des Türfeststellers resultierenden Reaktionskräfte ungünstig angeordnet werden mußten.
Auch ist bereits versucht worden den für den Einbau der zur Belastung der Brems-oder Haltekörper erforderlichen Federmittel erforderlichen Raum dadurch zu verringern, daß die dem oder den Brems-oder Haltekörpern zugeordneten Belastungsfedern aus einem Gummi-oder gummiähnlichen Material gestaltet worden sind, jedoch hat sich hierbei gezeigt, daß derartige Belastungsfedern ihre Federeigenschaften unter den auf sie einwirkenden, unabänderlichen Umgebungsverhältnissen, wie Temperaturschwankungen und dergl., sehr beträchtlich verändern, dahingehend, daß eine gleichbleibende Wirkungsweise des Türfeststellers wenigstens über einen längeren Zeitraum hin nicht gewährleistet werden kann.

Der Erfindung liegt somit die Aufgabe zugrunde einen Türfeststeller der eingangs genannten Bauart für Kraftwagentüren dahingehend zu verbessern, daß trotz geringem Bedarf an Einbauraum und leichter Montierbarkeit neben einer dauerhaft zuverlässig gleichbleibenden Wirkungsweise auch eine optimale Abstützung der aus der Wirkungsweise des Türfeststellers resultierenden Reaktionskräfte gewährleistet ist. Eine weitere Aufgabe der Erfindung ist es, unabhängig von der Einzelausgestaltung der Brems-bzw. Haltekörper auch bei schmalbauenden Türhaltestange eine exakte Führung derselben sicherzustellen.

Diese Aufgabe wird erfindungsgemäß durch die kennzeichnenden Merkmale des Anspruchs 1 gelöst.

Diese erfindungsgemäße Ausbildung eines Türfeststellers ermöglicht eine Gestaltung des Türfeststellers derart, daß die aus seinem Betrieb entstehenden Reaktionskräfte infolge der Anordnung der Befestigungsschrauben des Haltergehäuses in einer die vertikale Längsmittelebene der Türhaltestange schneidenden Linie momentfrei gegen das Türanordnungsteil abgestützt sind, wobei außerdem zugleich auch noch der Vorteil einer leichten Montierbarkeit des Türfeststellers erreicht wird.

In Verbindung damit wird weiter vorgeschlagen, daß die Bodenplatte des Haltergehäuses als Blechpressteil mit einem rundum umlaufenden, nach oben abgestellten Randbereich ausgebildet ist.

Zur Erzielung einer insgesamt materialsparenden, leichten und in einfacher Weise herstellbaren Bauweise eines Türfeststellers für Kraftwagentüren wird ferner die Verwendung einer schmalen, insbesondere im Wege des Fließpressens einteilig aus einem Drahtmaterialabschnitt hergestellten Türhaltestange vorgeschlagen.

Um bei einer solchen schmalbauenden Türhaltestange dennoch und unabhängig von der Ausbildung der ihr zugeordneten im Haltergehäuse untergebrachten und wenigstens teilweise federbelasteten Brems-und Haltekörper eine exakte und saubere sowie geräuschfreie Wirkungsweise des Türfeststellers zu erreichen sieht die Neuerung vor, daß die Türhaltestange innerhalb des Haltergehäuses des Türfestellers auch in Querrichtung geführt ist, wobei diese Führung nach einem neuerungsgemäßen Vorschlag dadurch gebildet ist, daß einer in der glattflächigen Breitseite der Türhaltestange ausgebildeten Längsnut ein in in dem feststehend im Gehäusekörper abgestützten Widerlager angeordnetes oder ausgebildetes Führungselement zugeordnet ist.
Hinsichtlich der Ausgestaltung der der Türhaltestange zugeordneten Seitenführung kann nach einer ersten Verwirklichungsform vorgesehen sein, daß das an dem feststehend im Gehäusekörper abgestützten Widerlager angeordnete, mit einer in der glattflächigen Breitseite der Türhaltestange ausgebildeten Längsnut zusammenwirkede Führungselement durch einen nasenförmigen Vorsprung eines insgesamt vorzugsweise als Gleitlager aus Kunststoffmaterial ausgebildeten Widerlagers gebildet ist.

In einer anderen Verwirklichungsform kann aber auch vorgesehen sein, daß das an dem feststehend im Gehäusekörper abgestützten Widerlager angeordnete, mit einer in der glattflächigen Breitseite der Türhaltestange ausgebildeten Längsnut zusammenwirkede Führungselement durch einen in einem insgesamt vorzugsweise als Gleitlager aus Kunststoffmaterial ausgebildeten Widerlager gelagerten Rotationskörper gebildet ist, wobei eine besonders bevorzugte Gestaltung darin bestehen kann, daß das an dem feststehend im Gehäusekörper abgestützten Widerlager angeordnete, mit einer in der glattflächigen Breitseite der Türhaltestange ausgebildeten Längsnut zusammenwirkede Führungselement durch eine Kugel gebildet ist.

In weiterer Ausgestaltung des neuerungsgemäßen Türfeststellers kann in teilweise an sich bekannter Art zusätzlich vorgesehen sein, daß zumindest der durch eine Schraubendruckfeder federbelastete Brems- oder Haltekörper als Wälzkörper ausgebildet und rotierbar in einem als Formteil ausgebildeten, längsverschieblich im Haltergehäuse angeordneten Halter, dessen Rückseite als Federteller mit einem mittigen, in die Schraubendruckfeder eingreifenden Führungssockel ausgebildet ist, aufgenommen ist.

Hinsichtlich der Ausbildung eines die Türhaltestange abstützenden und gegebenenfalls führenden Widerlagers im Haltergehäuse kann vorgesehen sein, daß ein der glattflächigen Breitseite der Türhaltestange zugeordneter, lediglich eine Führung bzw. ein Widerlager für die Türhaltestange bildende Brems-oder Haltekörper als Gleitstein ausgebildet und feststehend im Gehäusekörper des Haltergehäuses angeordnet oder aber, daß die eine Stirnwand des wannenförmigen Gehäusekörpers selbst, die gegebenenfalls mit einer Gleitmaterialbeschichtung ausgerüstet ist, das Widerlager für die glattflächige Breitseite der Türhaltestange bildet. Daneben kann in einer etwas aufwendigeren Ausgestaltung jedoch auch vorgesehen sein, daß ein der glattflächigen Breitseite der Türhaltestange zugeordneter, lediglich eine Führung bzw. Widerlager für die Türhaltestange bildende Brems-oder Haltekörper durch einen in einem im Gehäusekörper des Haltergehäuses feststehend aufgenommenen Halter rotierbar gelagerten Wälzkörper gebildet ist.

Schließlich ist in an sich bekannter Weise noch vorgesehen, daß die die Brems-bzw. Haltekörper bildenden Wälzkörper als Walzen, Nadeln oder dergl. zylindrische Wälzkörper, gegebenenfalls aber auch als auf Achsen gelagerte Rollen ausgebildet sind oder daß anstelle einer Schraubendruckfeder andere Bauarten von Metallfedern eingesetzt werden.

Die Erfindung ist in der nachfolgenden Beispielsbeschreibung anhand eines in der Zeichnung dargestellten Ausführungsbeispieles im Einzelnen beschrieben. In der Zeichnung zeigt die
- Figur 1: einen Teilschnitt durch eine erste Ausführungsform eines neuerungsgemäßen Türfeststellers;
- Figur 2: einen Längsschnitt durch eine zweite Ausführungsform eines neuerungsgemäßen Türfeststellers;
- Figur 3: eine Unteransicht zur Ausführungsform nach Figur 2;
- Figur 4: einen Längsschnitt durch eine dritte Ausführungsform eines neuerungsgemäßen Türfeststellers;
- Figur 5: eine Einzelheit aus Figur 4 im vergrößerten Maßstab;
Der in der Figur 1 dargestellte Türfeststeller besteht im Wesentlichen aus einer durch einen Flachmaterialzuschnitt gebildeten und lediglich an ihrer einen Breitseite mit Bremsrampen oder Rastmarken 1 bildenden Ausformungen versehenen Türhaltestange 2, die vermittels eines in der Zeichnung nicht näher dargestellten Lagerbockes an einem der Türanordnungsteile, Tür oder Türholm um eine Achse 3 schwenkbar gelagert ist. Die Türhaltestange 2 weist ferner einen mit einer Außenfläche eines Haltergehäuses zusammenwirkenden Öffnungsendanschlag 4 für die Tür auf. Die Türhaltestange 2 wirkt mit einem aus einem Blechmaterial geformten, am anderen Türanordnungsteil angeschlagen Haltergehäuse 5 zusammen, welches aus einem wannenförmigen Gehäusekörper 6 und einer diesem zugeordneten Bodenplatte 7 insgesamt zweiteilig aus Blechpressteilen gebildet ist. Innerhalb des Haltergehäuses sind einander bezüglich der Türhaltestange 2 gegenüberliegend ein bezüglich des Haltergehäuses 5 feststehend angeordnetes, mit der glattflächigen Breitseite 12 der Türhaltestange 2 zusammenwirkendes Widerlager 8 und ein durch eine gegen die eine Stirnwand 11 des wannenförmigen Gehäusekörpers 6 abgestützte Schraubendruckfeder 9 belasteter, mit den Bremsrampen bzw. Rastmarken 1 der Türhaltestange 2 zusammenwirkender Brems- bzw. Haltekörper 10 angeordnet. Der wannenförmige Gehäusekörper 6 des Haltergehäuses 5 ist hier zu dieser aussermittig auf die Bodenplatte 7 aufgesetzt und ferner sind die in der Bodenplatte 7 des Haltergehäuses 5 angeordneten Durchgangsausnehmungen 13 für die Befestigungsschrauben bzw. für die Befestigungsbolzen 14 des Haltergehäuses 5 mit gleichen Abständen und symetrisch zur Türhaltestange 2 in einer durch deren vertikale Längsmittelebene 15 verlaufenden Linie wechselweise in dem von diesem überdeckten Bereich und neben dem Haltergehäusekörper 6 in der Bodenplatte 7 angeordnet. Die Bodenplatte 7 weist, wie insbesondere aus der Darstellung der Figur 3 ersichtlich, in ihrem den Gehäusekörper 6 des Haltergehäuses 5 stirnseitig überragenden Bereich 16 einen etwa dreieckförmigen Grundriß auf und ist mit nach unten zu ihrer Anschlagebene hin ausgeformten Aufnahmevertiefungen 17 für die Köpfe 18 von Befestigungsbolzen 14 versehen, wobei im Interesse einer sicheren Anlage und Kraftabstützung gegen das Türanordnungsteil in der Ausführungsform nach den Figuren 2 und 3 die Bodenplatte 7 in ihrem vom wannenförmigen Gehäusekörper 6 des Haltergehäuses 5 überdeckten Bereich mit einer sich über ihre gesamte Breite hin erstreckenden streifenförmigen, nach unten zu ihrer Anschlagebene hin gerichteten Vertiefung 19 versehen ist, deren Tiefe derjenigen der der Aufnahme der Köpfe 18 der Befestigungsbolzen 14 zugeordneten Vertiefungen 17 entspricht. Die Bodenplatte 7 des Haltergehäuses 5 ist als Blechpressteil mit einem rundum umlaufenden, nach oben abgestellten Randbereich 20 ausgebildet.

Bei der in der Figur 1 dargestellten Ausführungsform ist das Widerlager 8 durch eine in einem feststehend im Haltergehäuse 5 angeordneten, als Formteil ausgebildeten Halter 21 rotierbar aufgenommene Walze 22 und der Brems-bzw. Haltekörper 10 durch eine in einem als Formteil, insbesondere aus einem Kunststoffmaterial, ausgebildeten und längsverschiebbar im Haltergehäuse 5 aufgenommenen Halter 24 rotierbar gelagerte Walze 22 gebildet, wobei die beiden Walzen 22 jeweils aus Stahl bestehen. Der durch die Schraubendruckfeder 9 belastete Halter 24 ist an seiner Rückseite als Federteller ausgebildet und mit einem als Führung für diese in die Schraubendruckfeder 9 eintauchenden Sockelteil 25 versehen.

Von der in der Figur 1 dargestellten Ausführungsform unterscheidet sich die in der Figur 2 dargestellte Ausführungsform im wesentlichen durch die Ausbildung des Widerlagers 8 und des Brems- bzw. Haltekörpers 10 dahingehend, daß beide durch jeweils eine auf einer im jeweiligen Halter 21 bzw. 24 angeordneten Achse 26 rotierbar gelagerten Rolle 27 gebildet sind.

Die in den Figuren 4 und 5 gezeigte Ausgführungsform unterscheidet sich von den Ausführungsformen nach den Figuren 1 und 2 sehr wesentlich dadurch, daß die Türhaltestange 2 als schmalbauendes, aus einem Drahtmaterialabschnitt geformtes Teil ausgebildet ist und zur Ausbildung einer exakten und sauberen Seitenführung mit einer in ihrer glattflächigen Breitseite 12 ausgebildeten Längsnut 31 versehen ist, welcher im gezeigten Ausführungsbeispiel als Führungselement eine in sie eingreifende, in dem gegen die eine Stirnseite 32 des Gehäusekörpers 6 abgestützten, im wesentlichen als Gleitstein ausgebildeten Widerlager 8 gelagerte Kugel 33 zugeordnet ist.

## Patentansprüche

1. Türfeststeller für Kraftwagentüren, der aus einer aus einem Flachmaterialzuschnitt gebildeten und mit lediglich gegenüber einer ihrer beiden Breitseiten quer zu ihrer Ebene vorspringenden Bremsrampen und Rastmarken (1) versehenen Türhaltestange (2) und einem aus einem wannenförmigen Gehäusekörper (6) und einer Bodenplatte (7) bestehenden, von der Türhaltestange durchsetzten und in Bezug auf den Durchgang der Türhaltestange insgesamt asymetrisch gestalteten Haltergehäuse (5) besteht, wobei innerhalb des Haltergehäuses mit den Bremsrampen und Rastmarken der Türhaltestange zusammenwirkende Brems-bzw. Haltekörper angeordnet sind, deren einer mit der glattflächigen Breitseite (12) der Türhaltestange zusammenwirkt und durch einen feststehenden Widerlagerkörper (8) gebildet ist und deren anderer (10) mit den Bremsrampen und Rastmarken (1) auf der anderen Breitseite der Türhaltestange zusammenwirkt und gegen die Kraft einer gegen eine Stirnwand des Haltergehäuses abgestützten Schraubendruckfeder (9) verstellbar im Haltergehäuse aufgenommen ist, dadurch gekennzeichnet, daß die Durchgangsausnehmungen (13) für die Befestigungsschrauben bzw. Befestigungsbolzen (14) des Haltergehäuses mit gleichen Abständen und symetrisch zur Türhaltestange (2) in einer durch deren vertikale Längsmittelebene (15) verlaufenden Linie wechselweise in dem von diesem überdeckten Bereich und neben dem Haltergehäuseskörper (6) in der Bodenplatte (7) angeordnet sind und daß zugleich sowohl in dem neben dem Haltergehäusekörper liegenden als auch in dem vom Haltergehäusekörper überdeckten Bereich der Bodenplatte (7) eine sich jeweils über deren gesamte Breite hin erstreckende, nach unten zu ihrer Anschlagebene hin gerichtete Vertiefung (17,19) zur Aufnahme der Köpfe der Befestigungsbolzen ausgebildet ist.

2. Türfeststeller nach Anspruch 1, dadurch gekennzeichnet, daß die Bodenplatte (7) des Haltergehäuses als Blechpressteil mit einem rundum umlaufenden, nach oben abgestellten Randbereich (20) ausgebildet ist.

3. Türfeststeller nach einem der Ansprüche 1 und 2, dadurch gekennzeichnet, daß zumindest der durch eine Schraubendruckfeder (9) federbelastete Brems- oder Haltekörper (10) als Wälzkörper (22) ausgebildet und rotierbar in einem als Formteil ausgebildeten, längsverschieblich im Haltergehäuse angeordneten Halter (24), dessen Rückseite als Federteller mit einem mittigen, in die Schraubendruckfeder eingreifenden Führungssockel (25) ausgebildet ist, aufgenommen ist.

4. Türfeststeller nach einem der Ansprüche 1 bis 3, dadurch gekennzeichnet, daß ein der glattflächigen Breitseite (12) der Türhaltestange (2) zugeordneter, lediglich eine Führung bzw. Widerlager für die Türhaltestange bildende Brems-oder Haltekörper (8) als Gleitstein ausgebildet und feststehend im Gehäusekörper des Haltergehäuses angeordnet ist.

5. Türfeststeller nach einem der Ansprüche 1 bis 4, dadurch gekennzeichnet, daß ein der glattflächigen Breitseite (12) der Türhaltestange (2) zugeordneter, lediglich eine Führung bzw. Widerlager für die Türhaltestange bildende Brems-oder Haltekörper (8) durch einen in einem im Gehäusekörper des Haltergehäuses feststehend aufgenommenen Halter rotierbar gelagerten Wälzkörper (22) gebildet ist.

6. Türfeststeller nach einem der Ansprüche 1 bis 5, dadurch gekennzeichnet, daß einer in der glattflächigen Breitseite (12) der Türhaltestange (2) ausgebildeten Längsnut (31) ein in dem feststehend im Gehäusekörper abgestützten Widerlager (8) angeordnetes oder ausgebildetes Führungselement zugeordnet ist.

7. Türfeststeller nach einem der Ansprüche 1 bis 6, dadurch gekennzeichnet, daß das an dem feststehend im Gehäusekörper abgestützten Widerlager (8) angeordnete, mit einer in der glattflächigen Breitseite (12) der Türhaltestange (2) ausgebildeten Längsnut (32) zusammenwirkede Führungselement durch einen nasenförmigen Vorsprung eines insgesamt vorzugsweise als Gleitlager aus Kunststoffmaterial ausgebildeten Widerlagers gebildet ist.

8. Türfeststeller nach einem der Ansprüche 1 bis 7, dadurch gekennzeichnet, daß das an dem feststehend im Gehäusekörper abgestützten Widerlager (8) angeordnete, mit einer in der glattflächigen Breitseite (12) der Türhaltestange (2) ausgebildeten Längsnut (32) zusammenwirkede Führungselement durch einen in einem insgesamt vorzugsweise als Gleitlager aus Kunststoffmaterial ausgebildeten Widerlager gelagerten Rotationskörper (27) gebildet ist.

9. Türfeststeller nach einem der Ansprüche 6 bis 8, dadurch gekennzeichnet, daß das an dem feststehend im Gehäusekörper abgestützten Widerlager (8) angeordnete, mit einer in der glattflächigen Breitseite (12) der Türhaltestange (2) ausgebildeten Längsnut (32) zusammenwirkede Führungselement durch eine Kugel (33) gebildet ist.

10. Türfeststeller nach einem der Ansprüche 6 bis 9, dadurch gekennzeichnet, daß die Türhaltestange durch Fließpressen aus einem Drahtmaterialabschnitt hergestellt ist.

11. Türfeststeller nach einem der Ansprüche 1 bis 10, dadurch gekennzeichnet, daß die dem Brems-bzw. Haltekörper (10) zugeordnete Belastungsfeder (9) durch ein Tellerfederpaket gebildet ist.

## Claims

1. Door check for motor vehicle doors which comprises a door handrail (2) formed from a blank of flat material and provided with brake ramps and stop markers (1) projecting only with respect to one of their two broadsides laterally to their plane and a handle casing (5) comprising a bath-shaped casing body (6) and a base plate (7) which is penetrated by the door handrail and with regard to the passage of the door handrail is completely asymmetrical in design, whereby inside the handle casing brake or checking bodies are disposed which interact with the brake ramps and stop markers of the door handrail, of which one interacts with the smooth surfaced broadside (12) of the door handrail and is formed by a stationary abutment body (8) and the other (10) interacts with the brake ramps and stop markers (1) on the outer broadside of the door handrail and is accommodated in the handle casing to be adjustable against the force of a coil compression spring (9) supported against an end wall of the handle casing, characterised in that the through recesses (13) for the fastening screws or fastening bolts (14) of the handle casing are disposed equidistant from one another and symmetrically to the door handrail (2) in a line running through their vertical longitudinal middle plane (15) alternately in the region covered thereby and adjacent to the handle casing body (6) in the base plate (7) and that both in the region adjacent to the handle casing body and the region of the base plate (7) covered by the handle casing body a depression (17,19) is formed extending over their whole width directed downwards to its stop plane for accommodating the heads of the fastening bolts.

2. Door check according to Claim 1, characterised in that the base plate (7) of the handle casing is formed as a moulded sheet-metal part with an upturned edge area (20) all the way round.

3. Door check according to one of Claims 1 and 2, characterised in that at least the brake or checking body (10) spring-loaded by a coil compression spring (9) designed as a rolling body (22) and being rotatable is accommodated in a holder designed as a machined part which is disposed to be slidable lengthways in the handle casing, the rear side of the holder being formed as a spring plate with a central guiding base (25) engaging the coil compression spring.

4. Door check according to one of Claims 1 to 3, characterised in that a braking or checking body (8) assigned to the smooth-surfaced broadside (12) of the door handrail (2) forming just one guide or abutment for the door handrail is designed as a slider and fixed in the casing body of the handle casing.

5. Door check according to one of Claims 1 to 4, characterised in that a braking or checking body (8) assigned to the smooth-surfaced broadside (12) of the door handrail (2) forming just one guide or abutment for the door handrail is formed by a pivot mounted rolling body (22) accommodated in a holder of the holder casing.

6. Door check according to one of Claims 1 to 5, characterised in that a guide element disposed or formed in the abutment (8) which is fixed in the casing body is assigned to a longitudinal groove (31) formed in the smooth- surfaced broadside (12) of the door handrail (2).

7. Door check according to one of Claims 1 to 6, characterised in that on the guiding element arranged on the abutment (8) fixed in the casing body interacting with a longitudinal groove (32) formed in the smooth-surfaced broadside (12) of the door handrail (2) is formed by a nose-shaped projection of an abutment designed preferably as a slider made of plastic material.

8. Door check according to one of Claims 1 to 7, characterised in that the guiding element arranged on the abutment (8) fixed in the casing body interacting with a longitudinal groove (32) formed in the smooth-surfaced broadside (12) of the door handrail (2) is formed by a rotating body (27) mounted in an abutment designed preferably as a sliding mount made of plastic material.

9. Door check according to one of Claims 6 to 8, characterised in that the guiding element arranged on the abutment (8) fixed in the casing body interacting with a longitudinal groove (32) formed in the smooth-surfaced broadside (12) of the door handrail (2) is formed by a ball (33).

10. Door check according to one of Claims 6 to 9, characterised in that the door handrail is manufactured by extrusion from a segment of wire material.

11. Door check according to one of Claims 1 to 10, characterised in that the loading spring (9) assigned to the braking or checking body (10) is formed by a disc spring package.

## Revendications

1. Arrêtoir de porte pour portes de véhicules automobiles, qui se compose, d'une part, d'une barre d'arrêt (2) constitué d'un segment de plat dont un seul des côtés larges est pourvu d'éléments d'arrêt (1) et de rampes de freinages saillant perpendiculairement au plan dudit côté large, et, d'autre part, d'un boîtier de support (5) qui est composé d'un corps (6) en forme de cuvette et d'une plaque de fond (7), qui est traversé par la barre d'arrêt (2), qui présente une conformation asymétrique par rapport au passage de la barre d'arrêt et dans lequel sont disposés des corps de freinage et de blocage coopérant avec les rampes de freinage et les éléments d'arrêt de la barre d'arrêt, où l'un desdits corps de freinage et de blocage constituée d'une contre-butée fixe (8) coopère avec le côté large lisse (12) de la barre d'arrêt, et où l'autre corps de freinage et de blocage (10) coopère avec les rampes de freinage et les éléments d'arrêt (1) prévus sur l'autre côté large de la barre d'arrêt (2) et est réglable à l'intérieur du boîtier à l'encontre de la force d'un ressort à boudin (9) qui s'appuie sur la face frontale dudit boîtier de support, *caractérisé en ce que* des ouvertures traversantes (13) destinées aux vis de fixation, respectivement aux boulons de fixation (14) du boîtier de support sont prévues dans la plaque de fond (7) alternativement dans la zone recouverte par le boîtier et dans la zone située à côté du boîtier en étant disposés à égale distance de et symétriquement par rapport à la barre d'arrêt (2) sur une ligne passant par le plan médian longitudinal (15) vertical de la barre d'arrêt, et, *en ce que* dans la plaque de fond (7) est ménagé, tant dans la zone recouverte par le boîtier que dans la zone située à côté du boîtier de support, un enfoncement (17), (19) s'étendant sur tout la largeur de ladite palque de fond, orienté vers le bas par rapport à la surface d'appui, destiné à loger la tête des boulons de fixation.

2. Arrêtoir de porte selon la revendication 1 *caractérisé en ce que* la plaque de fond (7) du boîtier de support est constituée d'une pièce en tôle emboutie avec un bord (20) replié vers le haut, courant sur tout son pourtour.

3. Arrêtoir de porte selon l'une des revendications 1 et 2 c*aractérisé en ce que* au moins le corps de freinage et de blocage (10) subissant la pression du ressort à boudin (9) est constitué d'un cylindre tourant, logé dans un support (24) qui est constitué d'une pièce façonnée mobile longitudinalement dans le boîtier de support (5) et dont le côté arrière forme la coupelle de ressort pourvue d'un socle de guidage (25) disposé au centre de ladite coupelle et s'engageant dans le ressort à boudin.

4. Arrêtoir de porte selon l'une des revendications 1 à 3 *caractérisé en ce que* un corps de freinage et de blocage (8) coopérant avec le côté large lisse (12) de la barre d'arrêt (2) et servant seulement d'élément de guidage ou de contre-butée de la barre d'arrêt (2) est constitué d'un patin fixe disposé dans le corps du boîtier de support.

5. Arrêtoir de porte selon l'une des revendications 1 à 4 *caractérisé en ce que* un corps de freinage et de blocage (8) coopérant avec le côté large lisse (12) de la barre d'arrêt (2) et servant seulement d'élément de guidage ou de contre-butée de la barre d'arrêt (2) est constitué d'un cylindre rotatif (22) logé dans un support disposé de manière fixe dans le corps du boîtier de support.

6. Arrêtoir de porte selon l'une des revendications 1 à 5 *caractérisé par* une rainure longitudinale (31) qui est ménagée dans le côté large (12) lisse de la barre d'arrêt (2) et qui coopère avec un élément de guidage prévu sur la contre-butée (8) disposée de manière fixe dans le corps du boîtier de support.

7. Arrêtoir de porte selon l'une des revendications 1 à 6 *caractérisé en ce que* l'élément de guidage qui est prévu sur la contre-butée (8) disposée de manière fixe dans le boîtier de support et qui coopère avec une rainure longitudinale (31) ménagée dans le côté large (12) lisse de la barre d'arrêt (2), est constitué d'une saillie en forme de nez de la contre-butée elle-même constituée de préférence d'un palier lisse en matière synthétique.

8. Arrêtoir de porte selon l'une des revendications 1 à 7 *caractérisé en ce que* l'élément de guidage qui est prévu sur la contre-butée (8) disposée de manière fixe dans le boîtier de support et qui coopère avec une rainure longitudinale (31) ménagée dans le côté large (12) lisse de la barre d'arrêt (2), est constitué d'un corps de évolution (27) logé dans la contre-butée elle-même constituée de préférence d'un palier lisse en matière synthétique.

9. Arrêtoir de porte selon l'une des revendications 1 à 8 *caractérisé en ce que* l'élément de guidage qui est prévu sur la contre-butée (8) disposée de manière fixe dans le boîtier de support et qui coopère avec une rainure longitudinale (31) ménagée dans le côté large (12) lisse de la barre d'arrêt (2), est constitué d'une bille (33).

10. Arrêtoir de porte selon l'une des revendications 6 à 9 *caractérisé en ce que* la barre d'arrêt est fabriqué par filage à partir d'un segment de matière de fil métallique.

11. Arrêtoir de porte selon l'une des revendications 1 à 10 *caractérisé en ce que* le ressort de charge coopérant avec le corps de freinage et de blocage (10) est constitué d'un ressort Belleville.
